# EUROPÄISCHE PATENTANMELDUNG

(11) **EP 1 311 023 A1**
(43) Veröffentlichungstag der Anmeldung: **14.05.2003**
(21) Anmeldenummer: 01126633.5
(22) Anmeldetag: 08.11.2001
(51) Int. Cl.: H01R 9/24

(54) **Klemmenblock mit einem Klemmenergänzungsblock**

(71) Anmelder: Murr-Elektronik Gesellschaft mit beschränkter Haftung, 71570 Oppenweiler (DE)
(72) Erfinder: Gutekunst, Jürgen, 72622 Nürtingen (DE); Bauermeister, Ralf, 71332 Waiblingen (DE); Eigen, Bernhard, 71554 Weissach i.T. (DE)
(74) Vertreter: Wasmuth, Rolf, Dipl.-Ing.

(57) **Zusammenfassung**

Die Erfindung betrifft einen Klemmenblock (1) für eine Schalttafel, einen Schaltschrank oder dgl. Der Klemmenblock (1) besteht aus einem Rasterfeld (5) aus Spalten (3) und Zeilen (4) nebeneinander und untereinander angeordneter Einzelklemmen (2), die in einem gemeinsamen Klemmenblockgehäuse (10) gehalten sind und der Verbindung von Anschlußkabeln (9) von Aktoren und/oder Sensoren mit einer Maschinensteuerung dienen. Um die Einzelklemmen (2) eines Rasterfeldes unabhängig von der Art der angeschlossenen Dreidraht- oder Vierdrahtsensoren möglichst gleichmäßig zu nutzen, ist ein Klemmenergänzungsblock (20) aus einer Mehrzahl von nebeneinandergereihten Einzelklemmen (2) vorgesehen, der über einen Steckanschluß (21) mit dem Klemmenblock (1) elektrisch zu verbinden ist, um zumindest einige Spalten (3) des Rasterfeldes (5) um zumindest eine Zeile (4) zu verlängern.

## Beschreibung

Die Erfindung betrifft einen Klemmenblock für eine Schalttafel, einen Schaltschrank oder dgl., bestehend aus in einem Rasterfeld aus Spalten und Zeilen nebeneinander und untereinander angeordneten Einzelklemmen nach dem Oberbegriff des Anspruchs 1.

Es ist bekannt, derartige Klemmenblöcke auf Montageschienen einer Schalttafel, eines Schaltschrankes oder dgl. anzuordnen, um insbesondere bei einer Maschinensteuerung die Aktoren und Sensoren mit der Maschinensteuerung, insbesondere einem Datenbus zur Maschinensteuerung zu verbinden. Der Klemmenblock ist dabei auf sogenannte Vierdrahtsensoren ausgelegt, welche einen Spannungsanschluß, einen Masseanschluß, eine Signalleitung und eine Diagnoseleitung aufweisen. Entsprechend sind im Klemmenblock jeweils vier Einzelklemmen in einer Spalte untereinander zum Anschluß des Sensors vorgesehen. Entsprechend der anzuschließenden Anzahl der Sensoren sind in einer Zeile nebeneinander mehrere Einzelklemmen angeordnet.

Werden an einen derartigen vierzeiligen Klemmenblock Sensoren mit nur drei Anschlüssen (Spannung, Masse, Signal) angeschlossen, ist es üblich, die verbleibende Einzelklemme in der betreffenden Spalte freizulassen. Bei einer Vielzahl von Dreidrahtsensoren bleibt eine nicht unerhebliche Anzahl von Klemmen auf einer Schalttafel oder in einem Schaltschrank unbelegt. Dadurch ist der Raumbedarf zum Anschluß einer vorgegebenen Anzahl von Drei- und Vierdrahtsensoren sehr hoch.

Der Erfindung liegt die Aufgabe zugrunde, einen Klemmenblock der gattungsgemäßen Art derart weiterzubilden, daß eine möglichst hohe Auslastung der vorhandenen Klemmen erzielt ist.

Die Aufgabe wird erfindungsgemäß nach den kennzeichnenden Merkmalen des Anspruchs 1 gelöst.

Durch die Anordnung eines Klemmenergänzungsblocks mit einer Mehrzahl von nebeneinandergereihten Einzelklemmen können zumindest ausgewählte Spalten des Rasterfeldes des Klemmenblocks um zumindest eine Zeile verlängert werden, so daß nunmehr in einer Spalte fünf Anschlüsse untereinander liegen. Werden die Masseanschlüsse zweier Dreidrahtsensoren zusammen in eine Klemme eingesteckt, ist in einer Spalte der Anschluß von zwei Dreidrahtsensoren möglich, so daß freibleibende Einzelklemmen vermieden sind.

Bevorzugt ist das Rasterfeld symmetrisch verlängert, wozu die Anzahl der Einzelklemmen in einer Zeile des Klemmenergänzungsblocks der Anzahl der Einzelklemmen in einer Zeile des Klemmenblocks entspricht. Dabei ist die Anzahl der Zeilen im Klemmenergänzungsblock kleiner als die Anzahl der Zeilen im Rasterfeld vorgesehen, so daß die überwiegende Anzahl der Einzelklemmen eines ergänzten Rasterfeldes im Gehäuse des Klemmenblocks liegt.

Zum Anschluß des Klemmenergänzungsblocks ist ein Steckanschluß vorgesehen, der sich auf einer Stirnseite des Klemmenblockgehäuses etwa parallel zu einer Zeile des Rasterfeldes erstreckt. Zur elektrischen Verbindung ist der Steckanschluß des Klemmenergänzungsblocks aus einer Vielzahl von insbesondere als Kontaktfedern ausgebildeten Steckstiften vorgesehen, die elektrisch kontaktierend in entsprechende Stecköffnungen des Klemmenblockgehäuses eingreifen.

Um eine sichere mechanische Verbindung des Klemmenergänzungsblocks mit dem Klemmenblock zu erzielen, ist am Gehäuse des Klemmenergänzungsblocks ein Sicherungsflansch angeordnet, der insbesondere verriegelnd das Rasterfeld der Einzelklemmen im Klemmenblock, insbesondere das Klemmenblockgehäuse untergreift. Hierzu ist im Klemmenblockgehäuse eine Gehäuseausnehmung zur Aufnahme des Sicherungsflansches vorgesehen.

Weitere Merkmale der Erfindung ergeben sich aus den weiteren Ansprüchen, der Beschreibung und der Zeichnung, in der nachfolgend im einzelnen beschriebene Ausführungsbeispiele der Erfindung dargestellt sind. Es zeigen:
- Fig. 1: eine perspektivische Ansicht eines erfindungsgemäßen Klemmenblocks mit einem einzeiligen Klemmenergänzungsblock,
- Fig. 2: eine perspektivische Ansicht eines Klemmenblocks nach Fig. 1 mit einem zweizeiligen Klemmenergänzungsblock,
- Fig. 3: eine perspektivische Ansicht eines erfindungsgemäßen Klemmenblocks mit zweizeiligem Klemmenergänzungsblock und zweireihigem Steckanschluß,
- Fig. 4: eine Seitenansicht auf den Klemmenblock mit einem Klemmenergänzungsblock nach Fig. 3.

Der in Fig. 1 dargestellte Klemmenblock 1 besteht aus einer Vielzahl von Einzelklemmen 2, die ein aus Spalten 3 und Zeilen 4 bestehendes Rasterfeld 5 bilden. Die Einzelklemmen 2 weisen auf ihrer oberen Stirnseite 6 jeweils eine Montageöffnung 7 zum Einstecken eines Kabels 9 sowie eine Demontageöffnung 8 zum Eingriff eines Demontagewerkzeugs wie eines Schraubendrehers oder dgl. auf. Im gezeigten Ausführungsbeispiel sind die Klemmen 2 als "Zwillingsklemmen" ausgebildet, d. h. in einer Stirnseite 6 sind zwei nebeneinander liegende Montageöffnungen 7 und zwei nebeneinander liegende Demontageöffnungen 8 vorgesehen.

Die im Rasterfeld 5 angeordneten Einzelklemmen 2 sind in einem Klemmenblockgehäuse 10 angeordnet, welches im Kopfbereich 11 einen Aufnahmeraum für eine elektronische Schaltung zur elektrischen Ansteuerung der Einzelklemmen 2 und/oder Verbindung mit einem nicht näher dargestellten Datenbus aufnimmt. Auch ist die Anordnung einer elektronischen Baugruppe zur Überwachung und/oder Diagnose der an die Einzelklemmen 2 angeschlossenen Aktoren, Sensoren oder dgl. einer Maschinensteuerung zweckmäßig.

Das Klemmenblockgehäuse 10 weist einen Gehäuseboden 12 auf, der etwa parallel zu der durch die Stirnseiten 6 der Einzelklemmen 2 liegenden Ebene liegt. Im Gehäuseboden 12 ist eine Montageöffnung 17 zum Auffädeln des Klemmenblockgehäuses 10 auf eine Montageschiene oder dgl. vorgesehen.

Im gezeigten Ausführungsbeispiel sind vier Zeilen 4 von acht nebeneinander liegenden Einzelklemmen 2 bzw. vier Zwillingsklemmen angeordnet, so daß in einer Spalte 3 jeweils vier Montageöffnungen 7 einen zugeordneten Anschluß für einen Vierdrahtsensor bilden. So kann die erste Klemme 2 der obersten Reihe 4 die Spannungsversorgung gewährleisten, die darunter liegende Einzelklemme 2 den Masseanschluß zur Verfügung stellen und die darunter liegende Einzelklemme 2 den Kontakt mit der Signalleitung herstellen. Die vierte, in der Spalte 3 letzte Montageöffnung 7 der Einzelklemme 2 dient der Verbindung mit einer Diagnoseleitung. Auf diese Weise können mehrere vierdrahtige Sensoren nebeneinander angeschlossen werden.

Wird ein Dreidrahtsensor verwendet, der z. B. nur einen Spannungsanschluß, einen Masseanschluß und eine Signalleitung aufweist, bleibt eine Einzelklemme 2 einer Spalte 3 frei. Um in einer Spalte 3 mehrere Dreidrahtsensoren anschließen zu können ist ein Klemmenergänzungsblock 20 vorgesehen, der über einen Steckanschluß 21 mit dem Klemmenblock 1 zu verbinden ist.

Der Klemmenergänzungsblock 20 weist eine Mehrzahl von nebeneinandergereihten Einzelklemmen 2 auf; im gezeigten Ausführungsbeispiel entspricht die Anzahl der Einzelklemmen 2 in einer Zeile 24 des Klemmenergänzungsblocks 20 der Anzahl der Klemmen 2 in einer Zeile 4 des Klemmenblocks 1. Durch Anstecken des Klemmenergänzungsblocks 20 werden die Spalten 3 des Klemmenblocks 1 um die Zeile 24 verlängert, so daß ein fünfzeiliges Rasterfeld gebildet ist. In der Spalte 23 des ergänzten Rasterfeldes 5 liegen nunmehr fünf Einzelklemmen 2 untereinander, so daß zwei Dreidrahtsensoren in einer Spalte 23 anzuschließen sind; der Masseanschluß der beiden in einer Spalte anzuschließenden Sensoren wird über eine gemeinsame Klemme gewährleistet.

Da die Anzahl der Einzelklemmen 2 in der Zeile 24 im Klemmenergänzungsblock 20 im Ausführungsbeispiel der Anzahl der Einzelklemmen 2 in einer Zeile 4 des Klemmenblocks 1 entspricht, ist eine symmetrische Ergänzung des Rasterfeldes 5 gegeben. Dabei ist die Anzahl der Zeilen 24 im Klemmenergänzungsblock 20 kleiner als die Anzahl der Zeilen 4 im Rasterfeld 5 des Klemmenblocks 1.

Die Einzelklemmen 2 des Klemmenergänzungsblocks 20 sind in einem gemeinsamen Gehäuse 22 angeordnet, welches auf der dem Klemmenblock 1 zugewandten Gehäuseseite 25 Teile eines Steckanschlusses 21 trägt. Im gezeigten Ausführungsbeispiel besteht der Steckanschluß des Klemmenergänzungsblocks 20 aus einer Vielzahl von insbesondere als Kontaktfedern ausgebildeten Steckstiften 26, die eine elektrische Anbindung der Einzelklemmen 2 des Klemmenergänzungsblocks 20 an die Klemmen 2 des Klemmenblocks 1 herstellen. Das Gehäuse 10 des Klemmenblocks 1 hat auf seiner dem Klemmenergänzungsblock 20 zugewandten Stirnseite 13 eine Stecköffnung 14, in die Steckstifte 26 eingreifen. Die Steckstifte 26 treten dabei in Kontakt mit elektrischen Kontaktflächen z. B. einer Platine, auf welcher die Einzelklemmen 2 befestigt sind und die die Verbindung zu der elektronischen Schaltung im Kopfbereich 11 des Gehäuses 10 herstellt.

Zur mechanischen Sicherung der Verbindung zwischen dem Klemmenergänzungsblock 20 und dem Klemmenblock 10 ist ein Sicherungsflansch 27 vorgesehen, der sich im wesentlichen über die in Zeilenrichtung gemessene Breite des Ergänzungsblockgehäuses 22 erstreckt und eine Länge hat, die gleich oder länger wie die elektrischen Kontaktstifte 26 ist. Der Sicherungsflansch 27 ist am Gehäuse 22 des Klemmenergänzungsblocks 20 vorgesehen und untergreift das Rasterfeld 5 bzw. das Klemmenblockgehäuse 10 im Bereich des Steckanschlusses 21, wozu das Klemmenblockgehäuse 10 im Gehäuseboden 12 eine Gehäuseausnehmung 15 aufweist. Bei eingestecktem Gehäuseergänzungsblock 20 liegt der Sicherungsflansch 27 etwa parallel zum Gehäuseboden 12 im Klemmenblockgehäuse 10, wobei der Gehäuseboden 28 des montierten Klemmenergänzungsblockgehäuses 22 in einer Ebene 30 mit dem Gehäuseboden 12 des Klemmenblockgehäuses 10 liegt.

Die mechanische Verbindung kann durch eine mechanische Verriegelung des Sicherungsflansches 27 mit dem Klemmenblockgehäuse 10 erfolgen oder auch durch Befestigungsmittel wie Sicherungsstifte, Sicherungsschrauben oder dgl..

Im Ausführungsbeispiel nach Fig. 2 ist der Klemmenergänzungsblock 20 mit zwei Zeilen 24 aus Einzelklemmen 2 gebildet, so daß der Klemmenblock 1 zu einem sechszeiligen Rasterfeld ergänzt wird. Dadurch ist der Anschluß von zwei Dreidrahtsensoren in einer Spalte 23 möglich, wobei jedem Anschlußkabel - also auch dem Massekabel - eine eigene Einzelklemme 2 zugeordnet ist. Auch ist so der Anschluß sowohl eines Vierdrahtsensors und eines Dreidrahtsensors gemeinsam in einer Spalte möglich, sofern eine Einzelklemme 2 als gemeinsamer Masseanschluß genutzt wird. Im übrigen entspricht der Aufbau dem nach Fig. 1, weshalb für gleiche Teile gleiche Bezugszeichen verwendet sind.

Im Ausführungsbeispiel nach Fig. 3 ist ein erfindungsgemäßer Klemmenblock 1 mit einem zweizeiligen Klemmenergänzungsblock 20 dargestellt, bei dem die Steckstifte 26 in zwei nebeneinander liegenden Reihen 26.1 und 26.2 aufgeteilt sind. Eine derartige Anordnung der Steckstifte 26 eines Steckanschlusses 21 kann vorteilhaft sein, um z. B. eine beidseitig kaschierte Platine zu kontaktieren. Im übrigen entspricht das Ausführungsbeispiel nach Fig. 3 dem nach Fig. 2, weshalb für gleiche Teile gleiche Bezugszeichen verwendet sind.

Aus Fig. 4 sind die beiden parallel zueinander liegenden Reihen 26.1 und 26.2 der als Kontaktfedern ausgebildeten Steckstifte 26 aus Fig. 3 in Seitenansicht dargestellt. Aus dieser Darstellung wird auch deutlich, daß der Sicherungsflansch 27 weitgehend vollständig in der Gehäuseausnehmung 15 aufgenommen ist und der Gehäuseboden 28 des Klemmenergänzungsblockgehäuses 22 in montierter Stellung des Klemmenergänzungsblocks 20 in einer Ebene 30 mit dem Gehäuseboden 12 des Klemmenblockgehäuses 10 liegt.

## Patentansprüche

1. Klemmenblock für eine Schalttafel, einen Schaltschrank oder dgl., bestehend aus in einem Rasterfeld (5) aus Spalten (3) und Zeilen (4) nebeneinander und untereinander angeordneten Einzelklemmen (2), die in einem gemeinsamen Gehäuse (10) gehalten sind und der Verbindung von Anschlußkabeln (9) von elektrischen Baugruppen oder dgl. mit einer Steuerung dienen, insbesondere zur Verbindung von Aktoren und/oder Sensoren mit dem Datenbus einer Maschinensteuerung,
**dadurch gekennzeichnet, daß** im Gehäuse (10) ein Steckanschluß (21) für einen Klemmenergänzungsblock (20) vorgesehen ist und der Klemmenergänzungsblock (20) aus einer Mehrzahl von nebeneinander gereihten Einzelklemmen (2) besteht, die elektrisch mit dem Klemmenblock (1) verbunden sind und zumindest einige Spalten (3) des Rasterfeldes (5) um zumindest eine Zeile (24) verlängern.

2. Klemmenblock nach Anspruch 1,
**dadurch gekennzeichnet, daß** die Anzahl der Einzelklemmen (2) in der Zeile (24) des Klemmenergänzungsblocks (20) der Anzahl der Einzelklemmen (2) in der Zeile (4) des Rasterfeldes (5) im Klemmenblock (1) entspricht.

3. Klemmenblock nach Anspruch 1 oder 2,
**dadurch gekennzeichnet, daß** die Anzahl der Zeilen (24) im Klemmenergänzungsblock (20) kleiner ist als die Anzahl der Zeilen (4) im Rasterfeld (5) des Klemmenblocks (1).

4. Klemmenblock nach einem der Ansprüche 1 bis 3,
**dadurch gekennzeichnet, daß** die aneinandergereihten Einzelklemmen (2) des Klemmenergänzungsblocks (20) in einem gemeinsamen Gehäuse (22) angeordnet sind, welches auf einer dem Klemmenblock (1) zugewandten Gehäuseseite (25) einen Steckanschluß (21) aufweist.

5. Klemmenblock nach Anspruch 4,
**dadurch gekennzeichnet, daß** der Steckanschluß (21) des Klemmenergänzungsblocks (20) aus einer Vielzahl von insbesondere als Kontaktfedern ausgebildeten Steckstiften (26) besteht, die elektrisch kontaktierend in entsprechende Stecköffnungen (14) des Klemmenblockgehäuses (10) eingreifen.

6. Klemmenblock nach einem der Ansprüche 1 bis 5,
**dadurch gekennzeichnet, daß** das Gehäuse (22) des Klemmenergänzungsblocks (20) einen Sicherungsflansch (27) zur mechanischen Verbindung, insbesondere Verriegelung mit dem Klemmenblockgehäuse (10) aufweist.

7. Klemmenblock nach Anspruch 6,
**dadurch gekennzeichnet, daß** der Sicherungsflansch (27) das Rasterfeld (5) der Einzelklemmen (2), insbesondere das Klemmenblockgehäuse (10) untergreift.

8. Klemmenblock nach Anspruch 6 oder 7,
**dadurch gekennzeichnet, daß** das Klemmenblockgehäuse (10) eine Gehäuseausnehmung (15) zur Aufnahme des Sicherungsflansches (27) aufweist.

9. Klemmenblock nach einem der Ansprüche 6 bis 8,
**dadurch gekennzeichnet, daß** der Sicherungsflansch (27) etwa parallel zum Gehäuseboden (12) des Klemmenblockgehäuses (10) liegt, insbesondere in einer Ebene (30) mit dem Gehäuseboden (28) des Klemmenergänzungsblockgehäuses (22) und dem Gehäuseboden (12) des Klemmenblocks (10) liegt.

10. Klemmenblock nach einem der Ansprüche 1 bis 9,
**dadurch gekennzeichnet, daß** im Klemmenblockgehäuse (10) eine elektronische Schaltung zur elektrischen Ansteuerung der Einzelklemmen (2) und/oder Verbindung mit einem Datenbus und/oder Überwachung und/oder Diagnose der angeschlossenen Baugruppen vorgesehen ist.
